# EUROPÄISCHE PATENTSCHRIFT

(11) **EP 2 207 950 B1**
(45) Veröffentlichungstag und Bekanntmachung des Hinweises auf die Patenterteilung: **18.05.2011**
(21) Anmeldenummer: 08847012.5
(22) Anmeldetag: 18.10.2008
(51) Int. Cl.: F01N 13/08, F01N 13/10, F01N 13/18

(54) **ABGASKRÜMMER FÜR BRENNKRAFTMASCHINEN**
EXHAUST GAS MANIFOLD FOR INTERNAL COMBUSTION ENGINES
COLLECTEUR DE GAZ D'ÉCHAPPEMENT POUR MOTEURS À COMBUSTION INTERNE

(30) Priorität: 09.11.2007 DE 202007015606 U
(43) Veröffentlichungstag der Anmeldung: 21.07.2010
(73) Patentinhaber: Heinrich Gillet GmbH, 67480 Edenkoben (DE)
(72) Erfinder: WEIDNER, Thomas, 67480 Edenkoben (DE); STEIGERT, Andreas, 67466 Lambrecht (DE); GEMINN, Markus, 67487 St. Martin (DE); ROTH, Margit, 67482 Freimersheim (DE)
(74) Vertreter: Thews, Karl
(86) Internationale Anmeldenummer: PCT/EP2008/008830
(87) Internationale Veröffentlichungsnummer: WO 2009/059688

(56) Entgegenhaltungen:
- EP-A- 1 329 607
- WO-A-02/073010
- US-A1- 2002 174 650

## Beschreibung

### Technisches Gebiet:

Die Erfindung betrifft luftspaltisolierte Abgaskrümmer für Brennkraftmaschinen gemäß dem Oberbegriff des Anspruchs 1.

### Stand der Technik:

Luftspaltisolierte Abgaskrümmer umfassen im Wesentlichen ein Sammelgehäuse für die Motorabgase, bestehend aus einer Innen- und einer Außenschalenkonstruktion, welche durch einen Luftspalt voneinander isoliert sind. Dieses Sammelgehäuse ist zudem mit mehreren Flanschen versehen, die an den entsprechenden Auslässen des Zylinderkopfes der Brennkraftmaschine anschließen. Luftspaltisolierte Abgaskrümmer gehören insbesondere bei mit Katalysator ausgestatteten Kraftfahrzeugen zum Stand der Technik. Hier setzen luftspaltisolierte Abgaskrümmer, wie sie aus DE 101 02 637 bekannt sind, mit den ihnen innewohnenden Vorteilen an: einerseits mit ihrer geringen "thermischen Masse" durch eine möglichst dünnwandige Auslegung der gasführenden Innenschale (kleiner 1 mm), andererseits mit ihren geringen Wärmeverlusten, bedingt durch den als zusätzliche Wärmeisolation wirkenden Luftspalt zwischen Innen- und Außenschale.

Ein Katalysator benötigt eine relativ hohe Mindesttemperatur, um die Abgasumwandlung effizient vornehmen zu können. Diese sogenannte Anspringtemperatur liegt bei etwa 250 °C. So sind die nach dem Motorstart aus dem Zylinderraum in den Abgaskrümmer strömenden heißen Abgase, die dann zur Konvertierung in den Katalysator weitergeleitet werden, selbst die einzige Wärmequelle zur Aktivierung des Katalysators. Vorteilsmäßig nimmt das dünnwandige Wandblech der Innenschalenstruktur im Abgaskrümmer schnell die Abgastemperatur von bis zu 900 °C an, ohne dem Abgasstrom nennenswert Wärme zu entziehen. Des Weiteren vorteilsmäßig werden die Wärmeverluste zur Außenschale und damit schließlich in den Motorraum durch den isolierend wirkenden Luftspalt klein gehalten. Die Außenschale des Abgaskrümmers überschreitet selbst bei längerem Motorbetrieb eine Temperatur von 500 °C nicht.

Kritische Bereiche für unerwünschte Wärmeverluste an der Innenschale und damit demzufolge auch Wärmeverluste des Abgasstromes sind die Bereiche, an denen sich die Innenschale in direktem Kontakt mit der kälteren Außenschale und vor allem den erheblich kälteren Flanschen, die ungefähr die Temperatur des wassergekühlten Zylinderkopfes von max. 120 °C annehmen, befindet. Ursache dafür ist, dass in diesen Bereichen die Wärmeübertragung durch Wärmeleitung stattfindet. Von der wärmeren Innenschale fließt die Wärme durch Übertragung der kinetischen Energie der Atome zur kälteren Außenschale, bzw. zu den kälteren Flanschen. Dieser Weg der Wärmeübertragung zwischen Feststoffen durch Wärmeleitung ist erheblich (etwa um den Faktor 1000) stärker als die Wärmeübertragung durch Konvektion (= Übergang an das strömende Medium) und durch Wärmestrahlung, die in den übrigen Bereichen der vom Luftspalt umgebenen Innenschale für die Wärmeverluste verantwortlich sind. Andererseits sind solche Kontaktbereiche unvermeidbar, weil man die Innenschalenstruktur aus Stabilitätsgründen befestigen muss und sie nicht in der Außenschalenstruktur lose einsetzen kann. Dabei ist eine Befestigung der Innenschale ohne Klappergeräusche und ohne Spiel wichtig, um unerwünschte Vibrationen, die zu einer zusätzlichen Geräuschemissionsquelle werden, auszuschließen. Demzufolge muss für eine effektive Fixierung der Innenschale im Abgaskrümmer Sorge getragen werden.

Diese Fixierung geschieht, wie in der DE 100 01 287 A1 beschrieben und in der zugehörigen Fig. 13 illustriert, dadurch, dass die Innenschale zwischen Außenschale und Anschlussflansch eingeklemmt wird, wobei die Klemmkraft durch die Befestigungselemente aufgebracht wird, die gleichzeitig für die Befestigung von Außenschale und Flansch am Zylinderkopf verantwortlich sind. In der EP 0 671 551 A1 wird die Klemmung der Innenschale im Flanschbereich durch die Eigenelastizität der Innenschale bewirkt, deren Rand gegen die Außenschale unter Pressung anliegt.

Aus der WO02/07301 A2 ist ein Abgaskrümmer zur Anbringung an einem Zylinderkopf einer Brennkraftmaschine bekannt, welcher folgende Merkmale aufweist:
1. Ein Abgassammelgehäuse zur Aufnahme von Abgas aus dem Zylinderkopf.
2. Einen innerhalb des Abgassammelgehäuses angeordneten Gasführungskanal.
3. Zwischen dem Abgassammelgehäuse und dem Gasführungskanal befindet sich ein Luftspalt.
4. Zwischen dem Abgassammelgehäuse und dem Zylinderkopf ist eine Dichtung angeordnet.
5. Das Abgassammelgehäuse weist Öffnungen auf, durch welche es mit dem Zylinderkopf verschraubt wird.
6. Der Gasführungskanal ist an seiner dem Zylinderkopf zugewandten Seite mit einem über wenigstens annähernd seinen gesamten Umfang umlaufenden Bund versehen, welcher zumindest mittelbar zwischen dem Abgassammelgehäuse und der Dichtungseinrichtung oder dem Zylinderkopf eingeklemmt ist.
7. Das Abgassammelgehäuse oder ein gegebenenfalls zwischen dem Abgassammelgehäuse und der Dichtungseinrichtung angeordnetes Niederhalterelement weist einen umlaufenden Rücksprung auf, in welchem der umlaufende Bund des Gasführungskanals derart geführt ist, dass zwischen dem Gasführungskanal und der Dichtungseinrichtung und/oder zwischen dem Gasführungskanal und dem Abgassammelgehäuse durch Wärmeeinwirkung hervorgerufene Bewegungen möglich sind.

Alle drei Konstruktionen haben den Nachteil, dass den durch die Wärmeeinwirkung verursachten Bewegungen der Innenschalenstruktur kein oder kein effizient zu kontrollierender Freigang gewährt wird. In der DE 100 01 287 A1 wird unterstellt, dass die Klemmung durch unterschiedliches Anziehen der Schrauben so gesteuert werden könne, dass die thermische Dehnung der Innenschale nicht behindert wird. Das erscheint nicht praktikabel, denn das Anzugsmoment der Zylinderkopfschrauben muss auf jeden Fall so groß gewählt werden, dass der Abgaskrümmer unter Gewährung absoluter Abgas-Dichtheit am Motorblock sitzt. In der EP 0 671 551 A1 ist der thermischen Dehnung der Innenschale keine Rechnung getragen. Während der Erwärmungs- und Abkühlphasen bei Motorstart und -stopp werden Spannungen in die Innenschalenstruktur induziert, die bei dieser Konstruktion auch die Dichtheit der Klemmung beeinträchtigen könnten, da hier quasi selbsthemmend die Eigenelastizität der Innenschale verantwortlich ist für die Pressung gegen die Außenschale und damit für die Gasdichtheit der Innenschalenstruktur.

Ähnlich verhält es sich auch bei der Konstruktion der WO02/073010 A2, da hier der aus stabilem Blech hergestellte innen liegende Gasführungskanal zwischen dem ebenfalls aus stabilem Blech hergestellten äußeren Abgassammelgehäuse und dem Zylinderkopf eingeklemmt wird, wodurch die Klemmkraft wie bei der DE 100 01 287 A1 von der Genauigkeit der Blechbearbeitung bei der Herstellung von Abgassammelgehäuse und Gasführungskanal abhängt. Außerdem ist der innere Gasführungskanal aus zwei Schalenteilen zusammengesetzt, wodurch der Herstellungsaufwand erhöht und das Gewicht vergrößert werden. Das ist unerwünscht.

### Darstellung der Erfindung:

Der vorliegenden Erfindung liegt die Aufgabe zugrunde, einen Abgaskrümmer so zu konstruieren, dass die Innenschale zum Einen fest, das heißt vibrationsfrei gelagert ist und dass zum Anderen die thermische Ausdehnung der Innenschale gegenüber Flansch und Außenschale, vor allem bei den Temperaturänderungen in der Phase kurz nach Start und Stopp des Motors, ermöglicht wird, ohne dass diese Wärmedehnungen negativen Einfluss auf die vibrationsfreie Lagerung der Innenschale haben.

Erfindungsgemäß wird diese Aufgabe durch die in Anspruch 1 genannten Merkmale gelöst.

Vorteilhafte Weiterbildungen ergeben sich aus den Unteransprüchen.

Ein wesentlicher Vorteil des erfindungsgemäßen Abgaskrümmers ist, dass er aus lediglich drei Komponenten besteht: dem Flansch, einer haubenförmigen Außenschale, die über ihren umlaufenden Bund mit dem Flansch verbunden ist, und einer Innenschale, die die gleiche haubenförmige Schalenform aufweist wie die Außenschale und mit ihrem Bund zwischen dem Bund der Außenschale und dem Flansch eingeklemmt ist. Kenzeichnendes Merkmal der vorliegenden Erfindung ist, dass die Innenschale durch Ausbuchtungen entlang ihrer Bundfläche zwischen der Außenschale und dem Flansch in einer festen, definierten Position eingeklemmt wird. Es sind also keine weiteren Teile wie Befestigungselemente oder Dichtungseinrichtungen notwendig. Die Außenschale wird mit dem Flansch verschweißt oder verlötet. Im Falle der Verlötung wird der Flansch als Blechteil ausgebildet, der an den Rändern um den Rand der Außenschale gebördelt wird.

### Kurze Beschreibung der Zeichnungen:

Anhand der Zeichnungen soll die Erfindung in Form verschiedener Ausführungsbeispiele näher erläutert werden. Es zeigen
- Fig. 1: eine Isometrieansicht des Abgaskrümmers,
- Fig. 2: einen Querschnitt durch den Abgaskrümmer der Fig. 1,
- Fig. 3: einen Querschnitt durch den Abgaskrümmer der Fig. 1 gemäß einer zweiten Ausführungsform,
- Fig. 4: einen Querschnitt durch den Abgaskrümmer der Fig. 1 gemäß einer dritten Ausführungsform,
- Fig. 5: einen Längsschnitt durch den Abgaskrümmer der Fig. 4 entlang der Linie IV-IV in Fig. 4,
- Fig. 6: einen Querschnitt durch den Abgaskrümmer der Fig. 1 gemäß einer vierten Ausführungsform,
- Fig. 7: einen Querschnitt durch eine fünfte Ausführungsform,
- Fig. 8: einen Querschnitt durch eine sechste Ausführungsform,
- Fig. 9: einen Längsschnitt durch den Abgaskrümmer der Fig. 8 entlang der Linie IX-IX der Fig. 8 und
- Fig. 10: einen Querschnitt durch eine siebte Ausführungsform.

### Wege zur Ausführung der Erfindung und gewerbliche Anwendbarkeit:

Die Fig. 1 zeigt eine isometrische Gesamtansicht eines Abgaskrümmers, die Fig. 2 bis 8 zeigen jeweils in Form von Längs- bzw. Querschnitten verschiedene Ausführungsformen der positionsfesten Anbringung der Innenschale im Bereich zwischen Außenschale und Flansch.

Bei allen in den Fig. 2 bis 10 dargestellten Ausführungsformen ist der prinzipielle Aufbau aus drei Basiskomponenten immer gleich: Ein Flansch 11, der an einem nicht dargestellten Zylinderkopf der Brennkraftmaschine befestigt wird, ist auf der Gasaustrittseite mit einer gasdichten Außenschale 20 überdeckt, in die wiederum eine Innenschale 30 eingebracht ist. Die Ausgestaltung der Außenschale 20 ändert sich dabei nicht. Sie ist aus Blech (z.B. 2 mm Wandstärke) geformt und besteht aus einem haubenförmigen Oberteil 21, an das ein umlaufender Bund 22 anschließt, der mit dem Flansch 11 verbunden ist. Die Gestaltung des Außenschalenbundes 22 ist dabei ebenfalls ein kennzeichnendes Merkmal der vorliegenden Erfindung: er besteht aus einem direkt an das haubenförmige Blechoberteil 21 rechtwinklig anschließenden, inneren Bundsegment 22', das in parallelem Abstand zur Fläche des Flansches 11 verläuft, und aus einem über ein schräges Blechsegment 23 anschließenden, äußeren Bundsegment 22", das auf dem Flansch 11 aufliegt, und mit ihm durch Schweißen oder Löten verbunden ist.

Die Innenschale 30 hat in ihrem haubenförmigen Oberteil 31 die gleiche Kontur wie das Oberteil 21 der Außenschale 20, mit dem offensichtlichen Unterschied, dass sie durch ihre kleinere Dimensionierung im Abstand eines Luftspaltes innerhalb des Oberteiles 21 der Außenschale 20 liegt. Der Innenschalenbund 32 liegt dabei in allen Ausführungsformen gemäß den Figuren 2 bis 10 im Luftspalt zwischen innerem Außenschalenbund 22' und Flansch 11. Die Ausführungsformen in den Fig. 2 bis 10 unterscheiden sich lediglich in der Geometrie des Innenschalenbundes 22, der Ausgestaltung des Flansches 11 und im Einbringen zusätzlicher Klemm- bzw. Führungselemente im Bundbereich (Drahtringe 40 bzw. Zusatzblech 50).

Auf diese Ausführungsformen wird jetzt explizit eingegangen:

Fig. 2 zeigt einen Abgaskrümmer 10 im Querschnitt, welcher eine Innenschale 30 aufweist, deren Bund 32 auf dem Flansch 11 aufliegt und in den Luftspalt zwischen innerem Außenschalenbund 22' und Flansch 11 hineinragt. Die feste Klemmung der Innenschale wird dadurch erreicht, dass der Innenschalenbund 32 an seiner äußeren Kante aus der Bundfläche nach oben in Richtung des inneren Außenschalenbundes 22' austretende Ausbuchtungen 33 aufweist, die an dem inneren Außenschalenbund 22' punktförmig unter Pressung anliegen. Auf diese Weise wird die Innenschale 30 zwischen Außenschale 20 und Flansch 11 punktförmig fest eingeklemmt. Die durch die Flanschöffnung 13 aus dem nicht dargestellten Zylinder austretenden heißen Gase bewirken eine thermische Dehnung der gasführenden Innenschale 30. Diese thermische Dehnung bleibt vorteilsmäßig in einer flanschparallelen Richtung zwischen innerem Außenschalenbund 22' und Flansch 11 weiterhin möglich, ohne die formfeste Klemmung der Innenschale zu verschlechtern. Die Ausbuchtungen sind dabei nicht als durchgehende Rinne / Sicke ausgeformt, sondern noppenförmig mit einzelnen Erhebungen, die gegen die Außenschale 20 drücken, aber diese nur punktuell berühren, damit die Kontaktflächen und die darüber durch Wärmeleitung abströmenden Wärmeverluste der Innenschale 20 möglichst klein gehalten werden.

Fig. 3 zeigt eine Abwandlung der in Fig. 2 dargestellten Innenschalenkonstruktion. Der Innenschalenbund 32 liegt am inneren Außenschalenbund 22' an und die Ausbuchtungen 33 am Rand des Innenschalenbundes 32 sind folglich auf die untere Seite, die Flanschseite, noppenförmig in punktuellem Kontakt mit dem Flansch 11 ausgebildet. Bei dieser Konstruktion ist zu erwähnen, dass aus der gasführenden Innenschale 30 durch den Zwischenraum zwischen den Ausbuchtungen 33 Abgas in den Luftspalt zwischen innerem Außenschalenbund 22' und Flansch 11 strömen könnte. Allerdings liegt hier kein Druckgefälle vor und deshalb sind diese Strömungs- und Wärmeverluste vernachlässigbar.

Vorteil dieser Konstruktion aber ist die kleine Kontaktfläche zwischen Innenschale 30 und Außenschale 20 und Flansch 11.

Fig. 4 zeigt eine Ausführungsform, bei der der Innenschalenbund 32, ohne eine ungünstige breite Auflagefläche mit Außenschale 30 oder Flansch 11 zu bilden, mittig in den Luftspalt zwischen innerem Außenschalenbund 22' und Flansch 11 gelegt ist. Die positionsfeste Abstützung der Innenschale 30 wird dadurch erreicht, dass die Ausbuchtungen 33 am Rand des Innenschalenbundes 32 beidseitig ausgebildet sind und so die Innenschale 30 durch punktförmige Abstützung am inneren Außenschalenbund 22' und am Flansch 11 fixieren. Diese Bauform ist besonders verlustarm, weil hier flächenförmige Auflageflächen zwischen Innenschalenbund 32 und Flansch 11 bzw. innerem Außenschalenbund 22' nicht vorhanden sind, sondern die Innenschale 30 nur durch punktförmige Stützauflagen über die Ausbuchtungen 33 am Rand des Innenschalenbundes 32 fixiert wird. Auch hier ist prinzipiell ein Durchgang der Abgase aus der gasführenden Innenschale 30 in den Luftspalt zwischen Innen- 30 und Außenschale 20 möglich. Dieser Durchgang wird allerdings durch das fehlende oder geringe Druckgefälle in Relation zur entlang der weiterführenden Abgasrohrleitung herrschenden Druckdifferenz vernachlässigbar sein.

Fig. 5 zeigt einen Längsschnitt entlang der Linie IV-IV durch die Ausbuchtungen 33 des Innenschalenbundes der Fig. 4. Die Ausbuchtungen 33 sind gleichmäßig wellenförmig am Rand des Innenschalenbundes 32 verteilt und stützen sich oben am Außenschalenbund 22' und unten am Flansch 11 ab.

Fig. 6 zeigt den Querschnitt einer weiteren Ausführungsform des Abgaskrümmers 10. Der Innenschalenbund 32 liegt wie bei der Ausführungsform in Fig. 3 dargestellt am inneren Außenschalenbund 22' an. Die Ausbuchtungen 33 des Innenschalenbundes 32 sind wie in Fig. 3 noppenförmig nach unten, gegen die Oberfläche des Flansches 11 ausgeformt, allerdings nicht am Rand des Innenschalenbundes 32 sondern etwas eingerückt, so dass auf die Ausbuchtungen 33 noch eine gerades, unverformtes Bundsegment folgt, das am inneren Außenschalenbund 22' anliegt. Zwischen dem äußeren Ende des Innenschalenbundes 32 und dem äußeren Außenschalenbund 22' ist allerdings noch genug Freiraum, um die thermische Ausdehnung der Innenschale 30 in diesem Bereich ungehindert zu ermöglichen.

Fig. 7 zeigt einen Aufbau ähnlich der in Fig. 6 dargestellten Ausführungsform. Allerdings reichen die Ausbuchtungen 33 nicht bis zur Oberfläche des Flansches 11. Die feste Klemmung der Innenschale 30 wird durch Drahtringe 40 erreicht, die zwischen Innenschalenbund 32 und Flansch 11 eingelegt sind. Die Drahtringe 40 sind dabei so eingelegt, dass die Ausbuchtungen 33 des Innenschalenbundes 32 sich zwischen ihnen befinden, so dass die Drahtringe 40 dadurch in Querrichtung fixiert sind. Die Innenschale 30 ist also nicht unmittelbar zwischen Flansch 11 und Außenschalenbund 22 eingeklemmt, sondern mittelbar zwischen den auf dem Flansch 11 auflegenden Drahtringen 40 und dem Außenschalenbund 22. Die Ausbuchtungen 33 des Innenschalenbundes 32 fungieren in dieser Ausführungsform als Führungen für die Drahtringe 40. Die Drahtringe 40 dienen aber nicht nur als Verklemmungselemente für die Innenschale 30 sondern auch als Führungselemente, entlang welcher die Innenschale 30 bei thermischer Ausdehnung gleiten kann. Ein weiterer Vorteil ist, dass die Kontaktfläche und demzufolge auch die damit verbundenen Wärmeverluste zwischen Drahtringen 40 und gaswärmeführender Innenschale 32 klein ist.

Fig. 8 zeigt den Querschnitt einer weiteren Ausführungsform, bei der gemäß Ausführungsform nach Fig. 4 die die Klemmwirkung entfaltenden Ausbuchtungen 33 des Innenschalenbundes 32 beidseitig ausgebildet sind. Allerdings sind bei dieser Ausführungsform die Ausbuchtungen 33 in einem Abstand vom Rand des Innenschalenbundes 32 geformt und auf die Ausbuchtungen 32 folgt noch ein gerader unverformter Teil des Innenschalenbundes 32. Der Flansch 11 ist hier wie die Schalen 20, 30 des Abgaskrümmers 10 als Blechteil ausgebildet. Das Blech des Flansches 11 ist an seinen Rändern um den äußeren Bund 22' der Außenschale 20 gebördelt. Diese Umbördelung hat den Vorteil, dass Flansch 11 und Außenschale 20 zusammengehalten werden, und dass so eine Verlötung der Außenschale 20 mit dem Flansch 11 entlang des äußeren Außenschalenbundes 22' möglich ist. Zusätzlich bietet die Blechausführung des Flansches 11 den Vorteil, dass die Öffnung 13 des Flansches 11 nach oben in den Abgaskrümmer 10 hineingebogen werden kann, wobei der Durchmesser der Flanschöffnung 13 ähnlich wie bei einer Düse leicht zusammenläuft. Diese düsenähnliche Form der Flanschöffnung 13 bietet den Vorteil, dass die Hitze des Abgases schnell vom Flansch 11 weggeführt wird. Dadurch wird eine Verringerung der Wärmeverluste bewirkt, denn die Flanschtemperatur ist mit ca. 120 °C erheblich niedriger als die Abgastemperatur von bis zu 900 °C, weil der Flansch 11 auf dem (nicht dargestellten) Zylinderkopf befestigt wird. Dieser ist wie der gesamte Motorblock wassergekühlt und überschreitet Temperaturen von max. 120 °C nicht.

Fig. 9 stellt einen Längsschnitt entlang der Linie IX-IX durch die Ausbuchtungen 33 des Innenschalenbundes 32 in Fig. 8 dar. Die Ausbuchtungen 33 des Innenschalenbundes 32 sind hier gleichmäßig wellenförmig ausgestaltet und stützen sich abwechselnd nach oben gegen den inneren Außenschalenbund 22' und nach unten gegen den blechgeformten Flansch 11 ab. Dabei stehen diese Ausbuchtungen 33 immer nur über kleine, fast punktförmige Zonen mit Außenschale 20 und Flansch 11 in Berührung. Folglich bleiben die Wärmeverluste durch Wärmeleitung gering.

Fig. 10 zeigt den Querschnitt einer weiteren Ausführungsform, bei der die Ausbuchtungen des Innenschalenbundes 32 im Abstand zum Rand und einseitig nach oben gegen den inneren Außenschalenbund 22' ausgeformt sind. Allerdings liegt der Innenschalenbund 32 unterseitig nicht auf dem Flansch 11 auf, sondern ist mittig im Luftspalt zwischen innerem Außenschalenbund 22' und Flansch 11 geführt. Die positionsfeste Verklemmung wird durch ein Zusatzblech 50 erreicht, das zwischen Innenschalenbund 32 und Flansch 11 eingelegt ist. Dieses Zusatzblech 50 liegt allerdings ebenfalls nicht über seine ganze Fläche auf dem verhältnismäßig kalten Flansch 11 auf, sondern ist durch eine ähnliche Formgestaltung wie der Innenschalenbund 32 nur in punktförmigem Kontakt mit dem Flansch 11. Zu diesem Zweck weist das Zusatzblech 50 überall dort, wo der Innenschalenbund 32 Ausbuchtungen 33 aufweist, ebenfalls Ausbuchtungen 52 auf, die spiegelbildlich entgegengesetzt sind. Das Zusatzblech 50 besitzt eine Öffnung 51, die mit dem Düsendurchmesser der Flanschöffnung 13 übereinstimmt. So liegt die Kantenfläche der Öffnung 51 des Zusatzbleches 50 bündig an dem nach innen zulaufenden Blech der Flanschöffnung 13 an. Die positionsfeste Verklemmung der Innenschale 30 findet demzufolge zwischen den Kontaktpunkten der Ausbuchtungen 33 des Innenschalenbundes 32 am inneren Außenschalenbund 22' und der Auflage des Innenschalenbundes 32 auf dem Zusatzblech 50 statt. Obwohl der Innenschalenbund 32 fast ganz auf dem Zusatzblech 50 aufliegt, sind die Wärmeverluste dennoch gering, weil das Zusatzblech 50 seinerseits nur über seine Ausbuchtungen 52 und über die Kantenfläche seiner Innenöffnung 51 mit dem kühleren Flansch 11 in Berührung ist. Ein weiter Vorteil dieser Ausführungsform ist, dass sich zwischen Zusatzblech 50 und Flansch 11 ein weiterer Luftspalt 60 bildet, der den durch die Flanschöffnung 13 strömenden heißen Abgasstrom (Temperatur bei etwa 900 °C) von der Oberfläche des Flansches 11 isoliert. Das ist besonders vorteilhaft, weil der Flansch 11 auch im Betriebszustand des Motors verhältnismäßig kühl bleibt, da er flächig auf dem wassergekühlten Zylinderblock (Temperatur bis 120 °C) befestigt wird. Durch diese Ausführungsform werden die unerwünschten Wärmeverluste des Abgasstromes demzufolge weiter reduziert.

## Patentansprüche

1. Luftspaltisolierter Abgaskrümmer (10) für Brennkraftmaschinen, mindestens umfassend
- einen Flansch (11) mit
- Öffnungen (12) für Befestigungselemente
- und Zylinderöffnungen (13), die mit den Zylinderauslasskanälen der Brennkraftmaschine fluchten,
- eine gasdichte Außenschale (20) mit
- einem haubenförmigen Oberteil (21)
- und einem parallel zum Flansch (11) umlaufenden Außenschalenbund (22), der mit dem Flansch (11) verbunden ist,
- und eine Innenschale (30) mit
- einem haubenförmigen Oberteil (31)
- und einem parallel zum Flansch (11) umlaufenden Innenschalenbund (32), der zwischen dem Außenschalenbund (22) und dem Flansch (11) eingeklemmt ist,
**dadurch gekennzeichnet, dass**
- der umlaufende Außenschalenbund (22) aus zwei parallel zueinander versetzten Bundsegmenten geformt ist:
- einem direkt an dem haubenförmigen Oberteil (21) der Außenschale (20) anschließenden inneren Außenschalenbund (22'), der in parallelem Abstand zur Oberfläche des Flansches (11) verläuft,
- und einem äußeren Außenschalenbund (22"), der auf der Oberfläche der Flansches (11) aufliegt,
- wobei innerer und äußerer Außenschalenbund (22', 22") über eine Schräge (23) verbunden sind,
- und der umlaufende Innenschalenbund (32)
- zwischen dem inneren Außenschalenbund (22') und dem Flansch (11) liegt
- und aus seiner flanschparallelen Bundfläche austretende Ausbuchtungen (33) aufweist, die punktförmig gegen die Fläche des inneren Außenschalenbundes (22') und/oder gegen die Fläche des Flansches (11) unter elastischer Pressung anliegen, und so eine feste Verklemmung der Innenschale (30) ohne zusätzliche Befestigungsmittel bewirken, wobei die Wärmeausdehnung des Innenschalenbundes (32) in paralleler Ebene zum Flansch (11) durch die Klemmung nicht behindert wird.

2. Abgaskrümmer nach Anspruch 1, **dadurch gekennzeichnet, dass** die Ausbuchtungen (33) des Innenschalenbundes (32) einseitig ausgebildet sind.

3. Abgaskrümmer nach Anspruch 1, **dadurch gekennzeichnet, dass** die Ausbuchtungen (33) des Innenschalenbundes (32) beidseitig ausgebildet sind.

4. Abgaskrümmer nach Anspruch 1 oder 3, **dadurch gekennzeichnet, dass** die Ausbuchtungen (33) im Längsschnitt gesehen gleichmäßig wellenförmig sind und der Innenschalenbund (32) unter elastischer Pressung abwechselnd nach oben gegen den inneren Außenschalenbund (22') und nach unten gegen den Flansch (11) punktförmig anliegt.

5. Abgaskrümmer nach einem der Ansprüche 1 bis 4, **dadurch gekennzeichnet, dass** die Ausbuchtungen (33) des Innenschalenbundes (32) an dessen äußerer Kante liegen.

6. Abgaskrümmer nach einem der Ansprüche 1 bis 4, **dadurch gekennzeichnet, dass** die Ausbuchtungen (33) des Innenschalenbundes (32) in einem Abstand von dessen äußerer Kante liegen.

7. Abgaskrümmer nach Anspruch 6, **dadurch gekennzeichnet, dass** zwischen Innenschalenbund (32) und Flansch (11) und/oder zwischen Innenschalenbund (32) und innerem Außenschalenbund (22') Drahtringe (40) eingelegt sind, wobei die Ausbuchtungen (33) des Innenschalenbundes (32) innerhalb der Drahtringe (40) liegen.

8. Abgaskrümmer nach Anspruch 6, **dadurch gekennzeichnet, dass** zwischen Innenschalenbund (32) und Flansch (11) ein Zusatzblech (50) eingelegt ist mit
- Öffnungen (51), die mit den Öffnungen (13) des Flansches (11) übereinstimmen,
- und Ausbuchtungen (52), die spiegelbildlich zu den Ausbuchtungen (33) des Innenschalbundes (32) ausgeformt sind,
so dass die Ausbuchtungen (52) des Zusatzbleches (50) punktförmig gegen den Flansch (11) und die gegenüberliegenden Ausbuchtungen (33) des Innenschalenbundes (32) punktförmig gegen den inneren Außenschalenbund (22') unter elastischer Pressung anliegen.

9. Abgaskrümmer nach Anspruch 8, **dadurch gekennzeichnet, dass** die Ausbuchtungen (52) des Zusatzblechs (50) in Anzahl und Position mit den Ausbuchtungen (33) des Innenschalenbundes (32) übereinstimmen.

10. Abgaskrümmer nach Anspruch 8 oder 9, **dadurch gekennzeichnet, dass** zwischen Zusatzblech (50) und Flansch (11) ein Luftspalt (60) besteht, der den Flansch (11) gegenüber den heißen Abgasen isoliert.

11. Abgaskrümmer nach einem der Ansprüche 1 bis 10, **dadurch gekennzeichnet, dass** der Flansch (11) als Gussteil ausgebildet ist und die Verbindung zwischen Außenschale (20) und Flansch (11) entlang des äußeren Außenschalenbundes (22") geschweißt ist.

12. Abgaskrümmer nach einem der Ansprüche 1 bis10, **dadurch gekennzeichnet, dass** der Flansch (11) als Blechteil ausgebildet und um den Rand des äußeren Außenschalenbundes (22") gebördelt ist.

13. Abgaskrümmer nach Anspruch 12, **dadurch gekennzeichnet, dass** der Flansch (11) mit dem äußeren Außenschalenbund (22") verlötet ist.

14. Abgaskrümmer nach Anspruch 12 oder 13, **dadurch gekennzeichnet, dass** die Ränder der Zylinderöffnungen (13) des Flansches (11) nach Art einer Düse in den Abgaskrümmer (10) hineingebogen sind.

## Claims

1. An air-gap insulated exhaust gas manifold (10) for internal combustion engines,
at least comprising
- a flange (11) with
- openings (12) for fastening elements
- and cylinder ports (13) which are in alignment with the cylinder exhaust ports of the internal combustion engine,
- a gas-tight outer shell (20) with
- a hood-shaped upper part (21)
- and a circumferential outer shell collar (22) arranged parallel to the flange (11), which outer shell collar is connected to the flange (11),
- and an inner shell (30) with
- a hood-shaped upper part (31)
- and a circumferential inner shell collar (32) arranged parallel to the flange (11), which inner shell collar is clamped between the outer shell collar (22) and the flange (11),
**characterised in that**
- the circumferential outer shell collar (22) is formed of two collar segments which are offset parallel to one another:
- an internal outer shell collar (22') directly extending from the hood-shaped upper part (21) of the outer shell (20), which internal outer shell collar extends at a parallel distance from the surface of the flange (11),
- and an external outer shell collar (22") which rests on the surface of the flange (11),
- wherein internal and external outer shell collars (22', 22") are connected via a slope (23),
- and that the circumferential inner shell collar (32)
- is arranged between the internal outer shell collar (22') and the flange (11)
- and has bulges (33) emerging from its collar surface extending parallel to the flange, which bulges rest in points against the surface of the internal outer shell collar (22') and/or against the surface of the flange (11) under elastic pressing and thus effect a fixed clamping of the inner shell (30) without any additional fastening means, wherein the thermal expansion of the inner shell collar (32) in the plane parallel to the flange (11) is not restricted by the clamping.

2. An exhaust gas manifold according to claim 1, **characterised in that** the bulges (33) of the inner shell collar (32) are formed on one side.

3. An exhaust gas manifold according to claim 1, **characterised in that** the bulges (33) of the inner shell collar (32) are formed on both sides.

4. An exhaust gas manifold according to claim 1 or 3, **characterised in that** the bulges (33) have a uniform wave-like shape, as seen in the longitudinal section, and, under elastic pressing, the inner shell collar (32) rests in points alternately upwardly against the internal outer shell collar (22') and downwardly against the flange (11).

5. An exhaust gas manifold according to any one of claims 1 to 4, **characterised in that** the bulges (33) of the inner shell collar (32) are at its outer edge.

6. An exhaust gas manifold according to any one of claims 1 to 4, **characterised in that** the bulges (33) of the inner shell collar (32) are at a distance from its outer edge.

7. An exhaust gas manifold according to claim 6, **characterised in that** wire rings (40) are placed between inner shell collar (32) and flange (11) and/or between inner shell collar (32) and internal outer shell collar (22'), wherein the bulges (33) of the inner shell collar (32) are within the wire rings (40).

8. An exhaust gas manifold according to claim 6, **characterised in that** an additional sheet metal (50) is placed between inner shell collar (32) and flange (11), with:
- openings (51) which match the openings (13) of the flange (11)
- and bulges (52) which are formed as mirror images of the bulges (33) of the inner shell collar (32),
such that, under elastic pressing, the bulges (52) of the additional sheet metal (50) rest in points against the flange (11) and the opposite bulges (33) of the inner shell collar (32) rest in points against the internal outer shell collar (22').

9. An exhaust gas manifold according to claim 8, **characterised in that** the bulges (52) of the additional sheet metal (50) correspond to the bulges (33) of the inner shell collar (32) in number and position.

10. An exhaust gas manifold according to claim 8 or 9, **characterised in that** an air-gap (60) exists between additional sheet metal (50) and flange (11), which air-gap insulates the flange (11) from the hot exhaust gases.

11. An exhaust gas manifold according to any one of claims 1 to 10, **characterised in that** the flange (11) is formed as a cast part and the connection between the outer shell (20) and the flange (11) is welded along the external outer shell collar (22").

12. An exhaust gas manifold according to any one of claims 1 to 10, **characterised in that** the flange (11) is formed as a sheet metal part and flanged around the rim of the external outer shell collar (22").

13. An exhaust gas manifold according to claim 12, **characterised in that** the flange (11) is brazed to the external outer shell collar (22").

14. An exhaust gas manifold according to claim 12 or 13, **characterised in that** the rims of the cylinder ports (13) of the flange (11) are bent into the exhaust gas manifold (10) in the manner of a nozzle.

## Revendications

1. Collecteur d'échappement (10) isolé par fente d'aération, pour machines à combustion interne, comprenant au moins
- une bride (11) avec
- des ouvertures (12) pour des éléments de fixation
- et des ouvertures cylindriques (13) qui affleurent avec les conduits d'échappement cylindriques de la machine à combustion interne,
- une coque externe (20) étanche aux gaz avec
- une partie supérieure (21) en forme de capot
- et une collerette de coque externe (22) périphérique parallèlement à la bride (11) et qui est raccordée à la bride (11),
- et une coque interne (30) avec
- une partie supérieure (31) en forme de capot
- et une collerette de coque interne (32) périphérique parallèlement à la bride (11) et qui est coincée entre la collerette de coque externe (22) et la bride (11),
**caractérisé en ce que**
- la collerette de coque externe (22) périphérique est formée de deux segments de collerette décalés parallèlement l'un par rapport à l'autre :
- une collerette de coque externe (22') intérieure se raccordant directement à la partie supérieure (21) en forme de capot de la coque externe (20) et qui est placée de façon parallèle à distance de la surface de la bride (11),
- et une collerette de coque externe (22") extérieure qui repose sur la surface de la bride (11),
- les collerettes de coque externe (22', 22") intérieure et extérieure étant raccordées par le biais d'un chanfrein (23),
- et la collerette de coque interne (32) périphérique
- est située entre la collerette de coque externe (22') intérieure et la bride (11)
- présente des courbures (33) sortant de sa face de collerette parallèle à la bride et qui appuient ponctuellement contre la surface de la collerette de coque externe (22') intérieure et/ou contre la surface de la bride (11) en étant soumises à une pression élastique, et provoquent ainsi un blocage fixe de la coque interne (30) sans moyens de fixation supplémentaires, la dilatation thermique de la collerette de coque interne (32) dans le plan parallèle par rapport à la bride (11) n'étant pas empêchée par le serrage.

2. Collecteur d'échappement selon la revendication 1, **caractérisé en ce que** les courbures (33) de la collerette de coque interne (32) sont constituées d'un côté.

3. Collecteur d'échappement selon la revendication 1, **caractérisé en ce que** les courbures (33) de la collerette de coque interne (32) sont constituées des deux côtés.

4. Collecteur d'échappement selon la revendication 1 ou 3, **caractérisé en ce que** les courbures (33), vues en coupe longitudinale, sont ondulées de façon régulière et **en ce que** la collerette de coque interne (32), en étant soumise à une pression élastique, repose ponctuellement de façon alternée vers le haut contre la collerette de coque externe (22') intérieure et vers le bas contre la bride (11).

5. Collecteur d'échappement selon une des revendications 1 à 4, **caractérisé en ce que** les courbures (33) de la collerette de coque interne (32) reposent sur son arête extérieure.

6. Collecteur d'échappement selon une des revendications 1 à 4, **caractérisé en ce que** les courbures (33) de la collerette de coque interne (32) reposent à distance de son arête extérieure.

7. Collecteur d'échappement selon la revendication 6, **caractérisé en ce que** des anneaux en fil métallique (40) sont insérés entre la collerette de coque interne (32) et la bride (11) et/ou entre la collerette de coque interne (32) et la collerette de coque externe (22') intérieure, les courbures (33) de la collerette de coque interne (32) reposant à l'intérieur des anneaux en fil métallique (40).

8. Collecteur d'échappement selon la revendication 6, **caractérisé en ce que**, entre la collerette de coque interne (32) et la bride (11), il est inséré une tôle additionnelle (50) avec
- des ouvertures (51) qui coïncident avec les ouvertures (13) de la bride (11),
- et des courbures (52) qui sont formées de façon inversée en image miroir par rapport aux courbures (33) de la collerette de coque interne (32),
de sorte que les courbures (52) de la tôle additionnelle (50) appuient ponctuellement contre la bride (11), et que les courbures (33) opposées de la collerette de coque interne (32) appuient ponctuellement contre la collerette de coque externe (22') intérieure en étant soumises à une pression élastique.

9. Collecteur d'échappement selon la revendication 8, **caractérisé en ce que** les courbures (52) de la tôle additionnelle (50) coïncident, en nombre et en position, avec les courbures (33) de la collerette de coque interne (32).

10. Collecteur d'échappement selon la revendication 8 ou 9, **caractérisé en ce que**, entre la tôle additionnelle (50) et la bride (11), il existe une fente d'aération (60) qui isole la bride (11) par rapport aux gaz d'échappement très chauds.

11. Collecteur d'échappement selon une des revendications 1 à 10, **caractérisé en ce que** la bride (11) est constituée en tant que pièce moulée, et **en ce que** le raccordement entre la coque externe (20) et la bride (11) est soudé le long de la collerette de coque externe (22") extérieure.

12. Collecteur d'échappement selon une des revendications 1 à 10, **caractérisé en ce que** la bride (11) est constituée en tant que pièce de tôle et est rabattue autour du bord de la collerette de coque externe (22") extérieure.

13. Collecteur d'échappement selon la revendication 12, **caractérisé en ce que** la bride (11) est brasée avec la collerette de coque externe (22") extérieure.

14. Collecteur d'échappement selon la revendication 12 ou 13, **caractérisé en ce que** les bords des ouvertures cylindriques (13) de la bride (11) sont recourbées dans le collecteur d'échappement (10) à la façon d'une buse.
